# EUROPÄISCHE PATENTSCHRIFT

(11) **EP 3 083 475 B1**
(45) Veröffentlichungstag und Bekanntmachung des Hinweises auf die Patenterteilung: **03.01.2018**
(21) Anmeldenummer: 14802605.7
(22) Anmeldetag: 07.11.2014
(51) Int. Cl.: B66B 5/18

(54) **ZANGENBREMSE FÜR AUFZUGSEINRICHTUNGEN**
CALLIPER BRAKE FOR ELEVATOR EQUIPMENT
FREIN À SABOT POUR SYSTÈMES D'ASCENSEUR

(30) Priorität: 19.12.2013 EP 13198295
(43) Veröffentlichungstag der Anmeldung: 26.10.2016
(73) Patentinhaber: Inventio AG, 6052 Hergiswil (CH)
(72) Erfinder: HUSMANN, Josef, CH-6006 Luzern (CH)
(86) Internationale Anmeldenummer: PCT/EP2014/074049
(87) Internationale Veröffentlichungsnummer: WO 2015/090726

(56) Entgegenhaltungen:
- EP-A2- 1 657 204
- DE-A1-102011 000 720

## Beschreibung

Die vorliegende Erfindung betrifft eine Zangenbremse für Aufzugseinrichtungen, ein Verfahren zum Aufbringen einer Anpresskraft in einer Zangenbremse sowie eine Aufzugsanlage mit einer Zangenbremse mit den Merkmalen des Oberbegriffes der unabhängigen Patentansprüche.

Aus dem Stand der Technik sind verschiedene Vorrichtungen bekannt, die in einer Aufzugsanlage als Sicherheitsbremse dienen. Sicherheitsbremsen sind in unterschiedlichen Arten beispielsweise als Keilfangbremsen, Exzenterbremsen oder auch als Zangenbremsen bekannt.

Aus der EP 1657204 A2 ist eine Zangenbremse für eine Aufzugsanlage bekannt geworden, welche über einen Kniehebelmechanismus die Kraft eines Federspeichers auf Bremszangen überträgt. Nachteilig an dieser Zangenbremse ist beispielsweise der Umstand, dass der Federspeicher während des gesamten Bremsvorgangs belastet wird. Je nach Genauigkeit der Führungsschiene, an dem die Zangenbremse angreift, besteht die Gefahr, dass der Federspeicher mit unterschiedlicher Kraft beaufschlagt wird. Im schlimmsten Fall ist sogar ein Flattern oder Vibrieren der Bremszangen möglich. Dies kann zu Ermüdungsbrüchen im Federspeicher oder bei einzelnen Windungen einer Feder führen.

Es ist Aufgabe der Erfindung die Nachteile des Standes der Technik zu überwinden. Insbesondere soll eine Zangenbremse, ein Verfahren zum Aufbringen einer Anpresskraft in einer Zangenbremse sowie eine Aufzugsanlage mit einer derartigen Zangenbremse zur Verfügung gestellt werden, welche eine hohe Sicherheit bieten, gegen Ermüdungsbrüche geschützt ist und ausserdem kleinere Kräfte zum Auslösen der Betätigungsmechanik fordert. Weiter soll eine Mechanik zur Betätigung einer derartigen Zangenbremse bereitgestellt werden.

Diese Aufgabe wird zumindest teilweise durch die kennzeichnenden Merkmale der unabhängigen Ansprüche gelöst.

Eine erfindungsgemässe Zangenbremse für Auszugseinrichtungen umfasst mindestens eine und bevorzugt zwei Bremszangen. Jede Bremszange weist zumindest einen Bremsbelag, einen Bremsarm sowie einen Angelpunkt auf. Mindestens eine Bremszange ist zumindest in eine Bereitschaftsposition und in eine Bremsposition schwenkbar. Der Bremsarm ist federnd und vorzugsweise zumindest teilweise als Blattfeder ausgeführt.

Der Bremsarm ist derart gestaltet, dass sich der Bremsarm vom Angelpunkt in die entgegengesetzte Richtung des Bremsbelages erstreckt. Die Bremszange weist in der Folge einen Aufbau in der Reihenfolge Bremsbelag, Angelpunkt und Bremsarm auf.

Die Bremsposition ist die Position, die die Bauteile während des Bremsvorganges einnehmen. Die Bremsbeläge befinden sich in der Bremsposition bei erfindungsgemässer Benutzung in der Folge in Wirkverbindung mit beispielsweise einer Führungsschiene beziehungsweise einem Steg der Führungsschiene eines Aufzuges.

Die Bremszangen weisen eine im Wesentlichen längliche Ausdehnung auf, wobei der Bremsbelag einem Ende der Bremszange zugeordnet ist. Der Angelpunkt befindet sich zwischen dem Bremsbelag und dem Bremsarm, wobei der Bremsarm am Ende derart gestaltet ist, dass er beispielsweise mit einem Kraftspeicher und einem Kniehebel verbunden werden kann. Die Enden der Bremsarme können in der Bremsposition nur eine vorbestimmte Position einnehmen, in der sie während des Bremsvorganges in einer stabilen Lage verharren. In Verbindung mit den Federeigenschaften der Bremsarme ist eine Andrückkraft der Bremsbeläge an die Führungsschiene und die daraus resultierende Bremskraft unabhängig einer tatsächlichen Betätigungskraft.

Eine derartige Ausgestaltung der Bremszange ist vorteilhaft, da die Enden der Bremsarme, respektive der Angriffspunkt einer Kraft, welche auf die Bremsarme wirkt, während des Bremsvorganges beständig in der gleichen Position verbleibt. Eine derartige Ausgestaltung ist kostengünstig, da die ohnehin vorhandenen Bremsarme direkt als Feder genutzt werden.

Bevorzugt ist der Bremsarm aus einem hochfesten Material hergestellt, welches möglichst hohe Spannungen ertragen kann. Das kann beispielsweise ein hochwertiger Stahlguss, ein vorzugsweise getemperter Sphäroguss oder ein Federstahl sein.

Bevorzugt ist der Bremsbelag, der Bremsarm sowie der Angelpunkt derart zueinander angeordnet, dass zwischen dem Ende des Bremsarms und dem Angelpunkt sowie zwischen dem Angelpunkt und dem Bremsbelag ein Längenverhältnis von mindestens 1:2, bevorzugt von mindestens 1:3 und besonders bevorzugt von mindestens 1:4 eingestellt werden kann. Dies entspricht in der Folge einem Kräfteverhältnis von der gleichen Grösse.

Bevorzugt ist die Zangenbremse derart ausgestaltet, dass eine vorbestimmte Anpresskraft der Bremszangen durch Verformung der Bremsarme um einen vorbestimmten Weg in einer Querrichtung der Bremsarme aufbringbar ist. Dieser Verformungsweg kann bis zu 10%, bevorzugt bis zu 7,5% und besonders bevorzugt bis zu 5% der Länge des Bremsarmes sein. Vorzugsweise ist der vorgenannte Verformungsweg so ausgelegt, dass der Bremsarm bei minimaler Lasteinstellung immer noch um mindestens 2% seiner Länge quer zu seiner Länge verformt wird. Eine Form des Bremsarmes ist vorzugsweise derart gestaltet, dass eine Dicke des Armes in Richtung einer Aufspreizkraft oder in Richtung der Andrückkraft im Verhältnis zur Höhe des Armes klein, vorzugsweise in einem Verhältnis von kleiner als 1:4 ist. Die Dicke des Bremsarms kann ausgehend vom Angelpunkt in Richtung des Endes des Bremsarms an dem die Kniehebel angeordnet sind abnehmen, so dass sich bei der Aufspreizung eine im Wesentlichen gleichbleibende Materialspannung ergibt.

Somit ist die Anpresskraft über die Federung der Bremsarme definiert. Eine gewisse Elastizität einzelner Bauteile, welche mittelbar oder unmittelbar mit den Bremszangen zusammenwirken ist im Vergleich zu der Federung vernachlässigbar und hat keinen Einfluss auf die Anpresskraft. Dies wird im Besonderen durch eine minimale Einfederung erreicht so, dass auch ein allfälliger geringer Bremsplatttenverschleiss kompensiert werden kann. Die Bremsplatten sind vorzugsweise aus gehärtetem Material hergestellt, so dass eine Härte der Bremsplatte zumindest grösser als die Härte der Führungsschiene ist, mit der die Bremsplatte zum Zweck des Bremsens zusammenwirkt.

Für einen Hebel mit einer Länge von ungefähr 160 mm, der während des Bremsvorgangs ca. 8 mm verformt wird (was ungefähr 5% der Länge des Bremsarms entspricht), und dessen Bremsbelag, Bremsarm sowie Angelpunkt in einem Streckenverhältnis von ungefähr 1:4 angeordnet sind, reicht eine Kraft am Angriffspunkt der Kraft am Bremsarm von rund 6.25kN aus, um eine Anpresskraft von ca. 25 kN an den Bremsbelägen hervorzurufen, wenn die Federkonstante des Bremsarmes ungefähr 800 N/mm beträgt. Die Abmessungen und Dimensionierung hängen natürlich vom gewünschten Anwendungsbereich der Bremse ab. So können die Abmessungen, Abmessungsverhältnisse und die Streckenverhältnisse angepasst und verändert werden.

Die Zangenbremse kann dergestalt sein, dass jede Bremszange mit einem Bremsgehäuse in Wirkverbindung ist. Die Anpresskraft kann durch mechanische Mittel, insbesondere Stellschrauben einstellbar sein. Bevorzugt befinden sich die Stellschrauben an einem dem Bremsbelag abgewandten Ende der Bremszange. Vorzugsweise ist der Grad der Verformung einstellbar, und besonders bevorzugt durch Einstellen eines Lüftspaltes. Der Lüftspalt ist ein freier Spalt zwischen Bremsbelag und Führungsschiene in der Bereitschaftsposition der Zangenbremse. Die Stellschrauben können sich am Angriffspunkt der Kraft befinden, insbesondere ist mittels der Stellschrauben der Angriffspunkt der Kraft relativ zum Bremsarm einstellbar. Damit ist die Auslenkung oder Verformung der Bremsarme einstellbar. Ist eine kleine Bremskraft erforderlich, wird der Lüftspalt auf ein grosses Mass eingestellt, so dass die verbleibende Auffederung der Bremsarme klein wird.

Dies ermöglicht die Fertigung der Bremszangen mit relativ hohen Toleranzen und für einen relativ grossem Anwendungsbereich. Durch Stellschrauben können beispielsweise derartige Fertigungstoleranzen ausgeglichen werden. Ausserdem ist ein Einstellen der Zangenbremse auf unterschiedliche Anpresskräfte möglich.
Alternativ ist es auch vorstellbar, den Angelpunkt relativ zum Bremsgehäuse zu verstellen. Beispielsweise kann eine Exzenterachse vorgesehen sein, welche den Angelpunkt verschiebt. Ein Langloch im Bremsarm ist ebenso vorstellbar, wobei in diesem Falle jedoch das Bremsgehäuse ebenfalls verschieblich gelagert oder einstellbar ist.

Ein weiterer Aspekt der Erfindung betrifft eine Zangenbremse für Aufzugseinrichtungen mit mindestens einer und bevorzugt zwei Bremszangen, bevorzugt Bremszangen wie vorliegend beschrieben. Die Bremszangen sind mit Kniehebeln aus einer Bereitschaftsposition in eine Bremsposition bringbar. In der Bremsposition weisen die Kniehebel eine Stellung hinter ihrem Totpunkt auf. Diese Stellung ist durch einen Anschlag definiert. Ein Totpunkt ist eine Stellung des Kniehebels, welche derart gestaltet ist, dass die Kniehebel in einer Selbsthemmung sind.

Dies ist von besonderem Vorteil, da die Bremszangen während des Bremsvorganges nur noch eine einzige genau definierte Bremsposition einnehmen können, die über die Geometrie der Kniehebel definiert ist. Die Punkte der Bremszangen, an denen die Kniehebel an den Bremszangen angreifen, befinden sich in der Bremsposition immer in der gleichen Lage. Um die Bremsposition zu erreichen, wird das Knie der Kniehebel beispielsweise über eine Betätigungsmechanik in eine Lage gebracht, in der alle Kniehebelpunkte in einer Wirkachse liegen. Dieser labile Punkt bildet den Totpunkt des Systems. Im Anschluss wird der Kniehebel in der gleichen Bewegungsrichtung weiterbewegt, bis sich das Knie des Kniehebels in einer zur ursprünglichen Lage invertierten Position befindet, das heisst, die Kniehebel befinden sich hinter ihrem Totpunkt. Durch eine Stellung der Kniehebel hinter ihrer Totpunktlage ist ein Mechanismus, der die Kniehebel bewegt, nicht mehr durch eine dynamische Kraft belastet.

Bevorzugt weisen die Kniehebel einen Kraftangriffspunkt auf, der mit einem Kraftspeicher, insbesondere mit einem Federpaket, in Wirkverbindung ist. Die Stellung der Kniehebel ist vorzugsweise durch den Kraftspeicher und den Anschlag definiert.

Wie vorliegend beschrieben, ist eine derartige Stellung der Kniehebel vorteilhaft, da dynamische Kräfte in der Folge auf einen Anschlag übertragen werden.

Bevorzugt weist der Kraftspeicher einen Hubkolben und einen Anschlag auf, wobei der Anschlag den Weg des Hubkolbens begrenzt. Dieser Anschlag bildet vorzugsweise direkt den Anschlag für die Kniehebel. Der Kraftspeicher kann insbesondere einen Anschlagpuffer aufweisen, so dass ein Kraftstoss beim Auftreten des Hubkolbens auf den Anschlag reduziert ist. Ein derartiger Kraftspeicher ist beispielsweise in der WO 2013/092239 A1 offenbart.

Ein derartiger Kraftspeicher weist den Vorteil auf, dass die Kräfte im Federspeicher reduziert werden, wenn der Federspeicher oder die Bremsvorrichtung versehentlich oder zu Wartungszwecken ausgelöst wird, solange sie sich im nichteingebauten Zustand ohne beispielsweise eine Führungsschiene zwischen den Bremsbelägen befindet.

Jede der Bremszangen kann einen separaten Kniehebel aufweisen, welche vorzugsweise miteinander verbunden sind.

Die Kniehebel können einerseits an den Bremszangen befestigt sein oder in Wirkverbindung damit stehen, andererseits mit ihren anderen Enden miteinander in Wirkverbindung sein. Ein einzelner Angriffspunkt, der beide Kniehebel miteinander verbindet, ist ebenso vorstellbar, wie eine zusätzliche Konsole oder Vorrichtung, an welcher beide Kniehebel festgelegt sind.

Somit wird es ermöglicht, beide Bremszangen mit ihren jeweiligen Kniehebeln synchron zu bewegen und die Kräfte, welche über die Kniehebel auf die Bremszange wirken, gleichmässig auf die Bremszangen zu verteilen. Ausserdem ist es möglich, eine Zangenbremse mit einem einzelnen Federspeicher auszurüsten, welche an besagtem Punkt angreift und die Kniehebel gemeinsam bewegt.

Vorzugsweise ist die Zangenbremse über eine Betätigungsmechanik in der Bereitschaftsposition haltbar. Durch Auslösen der Betätigungsmechanik ist die Zangenbremse aus der Bereitschaftsposition in die Bremsposition bringbar. Vorzugsweise umfasst eine derartige Betätigungsmechanik einen Auslösemechanismus sowie einen Rückholmechanismus. Auslöse- und Rückholmechanismus können als separate Baugruppen gefertigt sein.

Ein weiterer Aspekt der Erfindung betrifft ein Verfahren zum Aufbringen einer Anpresskraft in einer Zangenbremse. Vorzugsweise in einer Zangenbremse wie vorliegend beschrieben, wird ein Bremsarm aus einer Bereitschaftsposition in eine Bremsposition gebracht. Zum Aufbringen der Anpresskraft wird der Bremsarm bevorzugt um bis zu 10%, besonders bevorzugt um bis zu 7,5% und besonders bevorzugt um bis zu 5% seiner Länge quer zu seiner Länge verformt. Vorzugsweise ist die vorgenannte Verformung so bemessen, dass der Bremsarm bei minimaler Lasteinstellung immer noch um mindestens 2% seiner Länge quer zu seiner Länge verformt wird.

Ein derartiges Verfahren ermöglicht es, eine Bremszange derart auszugestalten, dass während des Bremsvorganges nur eine einzige Betätigungsposition vorgegeben ist und eingenommen wird. Ausserdem können eine Betätigungsmechanik und ein Kraftspeicher für verschiedene Bremskräfte aufgrund ihrer einfachen Verstellbarkeit immer gleich dimensioniert bleiben, oder es ist zumindest möglich, die geometrischen Grundabmasse für unterschiedliche Baugrössen von Zangenbremsen beizubehalten.

Ein weiterer Aspekt der Erfindung betrifft eine Betätigungsmechanik für eine Zangenbremse, vorzugsweise für eine Zangenbremse wie vorliegend beschrieben. Die Zangenbremse weist zumindest einen Kniehebel und einen Kraftspeicher auf. Die Betätigungsmechanik weist einen Betätigungshebel auf, der einen ersten Basispunkt und einen ersten Steuerpunkt sowie einen dazwischenliegenden ersten Kraftabgriffspunkt zum Betätigen der Kniehebel aufweist. Der Betätigungshebel ist mit seinem ersten Basispunkt in Wirkverbindung mit einem Bremsgehäuse und der Betätigungshebel ist mit seinem ersten Kraftabgriffspunkt in Wirkverbindung mit dem Kraftspeicher.

Eine derart gestaltete Betätigungsvorrichtung ermöglicht es, eine Zangenbremse zu betätigen, wobei eine gewünschte Kraftuntersetzung durch das Ausgestalten des Betätigungshebels erreicht werden kann. Die Betätigungseinrichtung ist vorzugsweise mit der Zangenbremse zusammengebaut, so dass eine komplette Zangenbremse entsteht. Natürlich kann die Betätigungseinrichtung auch als eigene Einheit gestaltet sein, die dann bedarfsweise an die Zangenbremse oder eine andere Bremse angebaut oder zu ihr verbunden wird.

Vorzugsweise ist der Betätigungshebel an seinem ersten Basispunkt mit einem Ausgleichszughebel mit dem Bremsgehäuse oder einer Konsole verbunden. Alternativ ist es vorstellbar, dass der Betätigungshebel an einem ersten Kraftabgriffspunkt mit einem Ausgleichzughebel mit dem Kraftspeicher verbunden ist.

Alternativ ist es ebenfalls vorstellbar, dass am Betätigungshebel Langlöcher oder Lagerungen vorgesehen sind, welche nur eine quer zur Bewegungsrichtung des Betätigungshebels gerichtete Bewegung erlauben.

Dies ermöglicht es, ein Verkeilen oder Verspannen der Betätigungsmechanik zu verhindern. Insbesondere können Bewegungen des Betätigungshebels quer zur Kraft ausgeglichen werden.

Der erste Basispunkt des Betätigungshebels sowie sein erster Kraftabgriffspunkt und sein erster Steuerpunkt sind bevorzugt derart am Betätigungshebel angeordnet, dass zwischen dem ersten Kraftabgriffspunkt und dem ersten Steuerungspunkt ein Hebelverhältnis und in der Folge ein Kraftverhältnis von mindestens 1:2 und bevorzugt von mindestens 1:3 herrscht. Weitere Kraftverhältnisse sind vorstellbar, wobei diese im Wesentlichen frei gewählt werden können.

Dies ermöglicht es, den Betätigungshebel mit einer im Vergleich zur wirksamen Kraft deutlich geringeren Kraft, welche im gleichen Verhältnis wie das Hebelverhältnis steht, zu betätigen.

Vorzugsweise umfasst die Betätigungsmechanik des Weiteren einen Steuerungshebel, der einen zweiten Basispunkt, einen zweiten Steuerpunkt und einen dazwischen liegenden zweiten Kraftabgriffspunkt aufweist. Der Steuerungshebel kann mit seinem zweiten Kraftabgriffspunkt mit dem ersten Steuerungspunkt des Betätigungshebels in Wirkverbindung sein. Der Steuerungshebel ist mit seinem zweiten Basispunkt mit dem Bremsgehäuse schwenkbar verbunden.

Mit einem Steuerungshebel, welcher den Betätigungshebel steuert, ist es möglich, die Betätigungsmechanik kompakt auszugestalten. Eine exzentrische Krafteinleitung ist ebenso möglich.

Der Steuerungshebel kann im Bereich seines zweiten Steuerungspunktes in Wirkverbindung mit einer Betätigungsmechanik, und vorzugsweise mit einem Auslöse- und Rückstellmechanismus in Wirkverbindung sein. Der Auslösemechanismus ist vorzugsweise elektromagnetisch betätigbar und/oder der Rückstellmechanismus ist in einer bevorzugten Ausgestaltung motorisch betreibbar.

Eine elektromagnetische Auslösung ermöglicht das schnelle Auslösen der Mechanik. Durch einen motorisch betreibbaren Rückstellmechanismus ist es möglich, genügend hohe Kräfte aufzubringen. Insbesondere kann ein derartiger Rückstellmechanismus als Spindelantrieb ausgebildet sein.

Vorzugsweise ist der zweite Basispunkt, der zweite Kraftabgriffspunkt und der zweite Steuerpunkt derart am Steuerungshebel angeordnet, dass zwischen dem zweiten Kraftabgriffspunkt und dem zweiten Steuerpunkt ein Kraftverhältnis von mindestens 1:2, bevorzugt von mindestens 1:3 und besonders bevorzugt von mindestens 1:4 herrscht.

Dies ermöglicht es, den Steuerungshebel mit einer im Verhältnis zur Bremskraft sehr geringen Haltekraft zu halten oder zu bewegen. Eine Rückstellkraft kann entsprechend klein gewählt werden. In der Folge ermöglicht eine derartige Ausgestaltung, dass Steuerungshebel oder Rückstellmechanismus sehr klein dimensioniert und kostengünstig realisiert werden können.

Vorzugsweise sind der Steuerungshebel und der Betätigungshebel in zueinander geneigten Ebenen angeordnet. Vorzugsweise ist der Winkel zwischen den Ebenen ≥ 30°, bevorzugt ≥ 45°und besonders bevorzugt ist der Winkel zwischen den beiden Ebenen rund 90°.

Eine Betätigungsmechanik kann in der Folge sehr kompakt, im Besonderen mit einer geringen Bauhöhe gebaut werden.

Die ganze Betätigungsmechanik weist vorzugsweise vom ersten Kraftabgriffspunkt bis zum zweiten Steuerungspunkt ein Kraftverhältnis von mindestens 1:8 und bevorzugt von mindestens 1:10 auf.

Dies ermöglicht es, mechanische Bauteile für den Rückstell- und oder Auslösemechanismus zu verwenden, welche klein dimensioniert sein können.

Ein weiterer Aspekt der Erfindung betrifft eine Aufzugsanlage mit zumindest einer wie vorliegend beschriebener Zangenbremse, welche vorzugsweise einen wie vorliegend beschriebenen Betätigungsmechanismus aufweist.

Aufzugsanlagen können somit in engeren Schächten verbaut werden, da eine derartige Zangenbremse entsprechend kompakt dimensioniert sein kann. Ausserdem ermöglicht es eine derartige Zangenbremse an einer Aufzugsanlage, die Aufzugsanlage mit verhältnismässig kleinen Auslösemechanismen auszugestalten.

Die vorliegend erläuterte Zangenbremse mit der entsprechenden Betätigungsmechanik ist vorzugsweise an einer Aufzugskabine der Aufzugsanlage angeordnet beziehungsweise angebaut. Vorteilhafterweise ist ein Paar derartiger Zangenbremsen verwendet, welche mit einem entsprechenden Führungsschienen-Paar der Aufzugskabine zusammenwirken können.

Die Zangenbremsen werden in einer Sicherheitsanwendung vorteilhafterweise von einem elektronischen Geschwindigkeitsbegrenzer oder genereller von einer Überwachungseinrichtung angesteuert. Sobald die Überwachungseinrichtung oder der elektronische Geschwindigkeitsbegrenzer eine Abweichung einer Bewegung oder eines Zustandes der Aufzugskabine feststellt, wird die Auslöseeinrichtung der Zangenbremse freigegeben und der Kraftspeicher kann die Zangenbremse zur Wirkung bringen. Der entsprechende Rückstellmechanismus kann den Kraftspeicher wieder spannen und damit die Zangenbremse lösen. Dieses Rückstellen kann manuell initialisiert werden, es kann aber auch automatisch erfolgen, wenn beispielsweise festgestellt wird, dass die Aufzugsanlage fehlerfrei arbeitet.

Weiter kann die Zangenbremse auch zum Halten der Aufzugskabine in einem Halt verwendet werden. Hierbei wird beispielsweise der Rückstellmechanismus auch zum Betätigen der Bremse verwendet. Der Rückstellmechanismus entspannt dabei, wenn die Aufzugskabine in einer Halteetage angehalten hat, den Kraftspeicher langsam, beispielsweise während einer Zeitdauer von etwa 5 Sekunden. Nach dem Schliessen der Zangenbremse kann ein Antrieb der Aufzugsanlage stromlos geschaltet werden. Bei Vorliegen eines Fahrbefehls für die Aufzugsanlage kann der Rückstellmechanismus die Zangenbremse automatisch lösen. Somit kann dieselbe Bremse sowohl zum betriebsmässigen Halten der Kabine wie auch zum schnellen Stoppen der Kabine bei einem Fehler verwendet werden. Durch dieses langsame Entspannen und Schliessen der Zangenbremse entstehen zudem im Besonderen keine Schlaggeräusche, was zumindest im Normalbetrieb vorteilhaft ist.

Anhand von Figuren, welche lediglich Ausführungsbeispiele darstellen, wird die Erfindung im Folgenden näher erläutert. Es zeigen:
- Figur 1:: Eine schematische Darstellung einer erfindungsgemässen Zangenbremse in einer Bereitschaftsposition,
- Figur 2:: eine schematische Darstellung der Zangenbremse aus Figur 1 in einer Bremsposition,
- Figur 3:: eine schematische Darstellung eines Betätigungshebels,
- Figur 4:: eine schematische Darstellung eines Steuerungshebels,
- Figur 5:: eine perspektivische Ansicht einer erfindungsgemässen Zangenbremse,
- Figur 6:: eine Seitenansicht der Zangenbremse aus Figur 5,
- Figur 7:: eine Draufsicht der Zangenbremse aus Figur 5 in der Bereitschaftsposition, und
- Figur 8:: die Zangenbremse aus Figur 7 in einer Bremsposition.

Figur 1 zeigt eine schematische Darstellung einer erfindungsgemässen Zangenbremse 100 in einer Bereitschaftsposition. Die Zangenbremse 100 weist zwei Bremszangen 10 auf, welche jeweils einen Angelpunkt 11 aufweisen. Der Angelpunkt 11 ist mit einem Bremsgehäuse (hier nicht gezeigt) verbunden. Die beiden Angelpunkte 11 der Bremszangen 10 weisen zueinander einen Abstand D auf. Vorliegend sind die beiden Bremszangen 10 im Wesentlichen parallel und in einer Bereitschaftsstellung gezeigt. Die Bremszangen 10 weisen an einem Ende Bremsbeläge 20 auf, und am anderen Ende einen Anlenkpunkt 12. Ein Bremsarm 30 befindet sich zwischen Angelpunkt 11 und Anlenkpunkt 12. Am Anlenkpunkt 12 befindet sich ein Kniehebelanlenkpunkt 41, welcher mit einem Kniehebel 40 verbunden ist. Ein Anschlag 51 ist schematisch gezeigt. Die Bremszangen 10 weisen eine Länge L auf. Zwischen den beiden Bremsbelägen 20 der Bremszangen 10 befindet sich eine Führungsschiene 103 eines Aufzugs. Zwischen der Führungsschiene 103 und dem Bremsbelag 20 befindet sich beidseits der Führungsschiene 103 ein Lüftspalt S. Ein Kraftspeicher 50 ist in Figur 1 schematisch als gestrichelter Pfeil dargestellt. Die Kraft, welche durch den Kraftspeicher 50 aufgebracht wird, greift am Kniehebel 40 an einem Kniehebelangriffspunkt 42 des Kniehebels 40 an.

Figur 2 zeigt eine schematische Darstellung der Zangenbremse 100 in einer Bremsposition. Über den Kraftspeicher 50 wurde der Kraftangriffspunkt 42 in Pfeilrichtung in Richtung des Anschlages 51 bewegt. Die Kniehebelanlenkpunkte 41 und der Kraftangriffspunkt 42 bildeten kurzfristig eine Linie, in der sich das System in einer labilen Lage befindet. Die labile Lage stellt den Totpunkt des Systems dar. Der Kraftangriffspunkt 42 wurde im Anschluss in Pfeilrichtung bis auf den Anschlag weiterbewegt, das heisst, geringfügig über den Totpunkt gedrückt. Die beiden Kniehebel 40 schliessen einen Winkel ein. Die Zangenbremse 100 verharrt in der Folge in dieser Position. Die Bremsbeläge 20 liegen an der Führungsschiene 103 an. Der Lüftspalt S ist geschlossen. Die Bremszange 10 wurde um das Mass V durchgebogen. Das Mass V definiert sich hier über die beiden Endpunkte der Bremszange und deren grösste Durchbiegung. Über diese Durchbiegung wird mit den Bremszangen 10 eine Kraft auf die Führungsschiene 103 übertragen. Da die Angelpunkte 11 vorliegend fix sind, muss die Kraft durch Einstellen der Distanz E zwischen Anlenkpunkt 12 und Kniehebelanlenkpunkt 41 verändert werden.

Figur 3 zeigt einen Betätigungshebel 61 eines Betätigungsmechanismus 60. Der Betätigungshebel 61 ist mit einem Basispunkt 62 über einen Ausgleichszughebel 71 mit einem Verbindungspunkt 72, welcher sich am Bremsgehäuse (hier nicht gezeigt) befindet, verbunden. Im unteren Drittel des Betätigungshebels 61 befindet sich der Kraftabgriffspunkt 64, der in Wirkverbindung mit dem Kraftangriffspunkt 42 der Kniehebel 40 (Figur 1 oder 2) ist. Am freien Ende des Betätigungshebels 61 befindet sich ein Steuerpunkt 63, durch den der Betätigungshebel 61 bewegt oder gesteuert werden kann.

Figur 4 zeigt einen Steuerungshebel 81 der Betätigungsmechanik 60. Der Steuerungshebel 81 ist mit einem Basispunkt 82 am Bremsgehäuse festgelegt. Im unteren Drittel des Steuerungshebels 81 befindet sich ein Kraftabgriffspunkt 84, welcher über einen zweiten Ausgleichszughebel 85 mit dem Steuerpunkt 63 des Betätigungshebels 61 (Figur 3) verbunden ist. Der Steuerungshebel 81 weist einen Steuerpunkt 83 auf, über den der Steuerungshebel 81 bewegt werden kann.

Figur 5 zeigt eine erfindungsgemässe Ausführungsform einer Zangenbremse 100 in einer perspektivischen Ansicht. Die Zangenbremse 100 weist ein Bremsgehäuse 102 auf. Innerhalb des Bremsgehäuses 102 befinden sich zwei Bremszangen 10. Die Bremszangen 10 weisen an einem Ende jeweils einen Bremsbelag 20 und am anderen Ende jeweils eine Stellschraube 13 auf. Die Zangenbremse 100 weist einen Endschalter 101 auf, der durch den Steuerungshebel 81, welcher mit dem Betätigungshebel 61 in Wirkverbindung steht, betätigt werden kann. Sichtbar ist zudem ein Auslöse- oder Rückstellmechanismus 90, der einen Auslösemechanismus 91 sowie einen Rückstellmechanismus 92 aufweist. Der Auslöse- oder Rückstellmechanismus 90 ist in Wirkverbindung mit dem Steuerungshebel 81.

Figur 6 zeigt die Zangenbremse 100 aus der Figur 5 in einer Schnittansicht einer Mittelebene zwischen den Bremszangen 10. Mittig befindet sich ein Kraftspeicher 50, der über den Kraftabgriffspunkt 64 des Betätigungshebels 61 mit dem Kniehebel 40 verbunden ist. Der Kraftspeicher besteht im Beispiel im Wesentlichen aus Tellerfedern die zu einer Druckfeder 52 zusammengestellt sind. Eine Bewegung des Kraftabgriffspunkt 64 wird durch den Anschlag 51 begrenzt. Sobald die Druckfedern bis zum Anschlag 51 entspannt sind, wird ein entstehender Stoss durch einen Anschlagpuffer 53 aufgefangen, so dass eine Überbelastung des Materials vermieden wird. Der Betätigungshebel 61 ist über seinen Basispunkt 62 mit einem Ausgleichszughebel 71 an einem Verbindungspunkt 72 am Bremsgehäuse 102 festgelegt. Der Betätigungshebel 61 ist ausserdem mit seinem Steuerpunkt 63 und einem zweiten Ausgleichshebel 85 mit dem Kraftabgriffspunkt 84 des Steuerhebels 81 verbunden.

Figur 7 zeigt die Zangenbremse aus Figur 5 in einer Draufsicht. Die Bremszangen 10 sind beidseits einer Führungsschiene 103 angeordnet und weisen zur Führungsschiene 103 einen Lüftspalt S auf. Die Zangenbremse 100 befindet sich in einer Bereitschaftsposition. Die Kniehebel 40 sind zum Kraftspeicher 50 hin verschränkt und ihre Kniehebelanlenkpunkte 41 befinden sich links einer gedachten Linie zwischen den Anlenkpunkten 12 der Bremszangen 10. Im Bereich der Anlenkpunkte 12 der Bremszangen 10 befinden sich Stellschrauben 13, um die Bremskraft einzustellen. Der Endschalter 101 ist nicht belegt. Der Steuerungshebel 81 befindet sich ebenfalls in einer Bereitschaftsposition und wird von einem Auslöse- und Rückstellmechanismus 90 in dieser Position gehalten.

Figur 8 zeigt die Zangenbremse 100 aus Figur 7 in der Bremsposition. Die Kniehebel 40 sind überstreckt und befinden sich in einer Totpunktstellung rechts der gedachten Linie zwischen den Anlenkpunkten 12 der Bremszangen 10. Der Lüftspalt S zwischen den Bremszangen 10 und der Führungsschiene 103 ist geschlossen. Der Steuerungshebel 81 befindet sich ebenfalls in der Bremsposition. Der Steuerpunkt 83 wurde zum Erreichen der Bremsposition freigegeben, und der Steuerungshebel 81 wurde an seinem Kraftabgriffspunkt 84 in Richtung der Kraft des Kraftspeichers 50 ausgelenkt. Der Endschalter 101 ist durch den Betätigungshebel 81 belegt. Die Bremsplatten 20 sind elastisch, mittels einer Ausgleichsfeder 21 mit der Bremszange 10 verbunden. Damit kann dich der Bremsbelag 20 ideal der Bremsfläche der Führungsschien anschmiegen, so dass keine Kantendrücke auf die Bremsplatte entstehen.

Zum Lösen der Zangenbremse 100 aus der Bremsposition und zum Zurückbringen des Steuerungshebels 81 in die Bereitschaftsposition, wird der Rückstellmechanismus, der vorliegend als Spindelmotor 92 ausgebildet ist, aktiviert. Zum Zurückholen des Steuerungshebels 81 wird mit dem Spindelmotor 92 ein Rückstellhebel 93 in Richtung zum Steuerungshebel 81 bewegt. Eine Klinke 94 am Rückstellhebel 93 rastet an einer Achse am Steuerpunkt des Steuerungshebels 81 ein. Nach dem Einrasten wird der Haken mittels eines Elektromagneten (hier nicht gezeigt) in einer relativen Position zum Rückstellhebel 93 (wie in Fig. 7 gezeigt) festgehalten. Im Anschluss bewegt sich der Spindelmotor 92 in seine ursprüngliche Lage zurück, löst damit die Zangenbremse und spannt den Kraftspeicher 50.

Das gezeigte Ausführungsbeispiel ist variierbar. So können die beiden Angelpunkte 11 der zwei Bremszangen 10 zu einem zentralen Angelpunkt zusammengefasst werden. Anstelle einer Rückstellung mittels Spindelmotor kann auch eine pneumatische, eine hydraulische Rückstelleinrichtung verwendet werden oder es kann bei entsprechender Auslegung auch ein Hubmagnet oder ein Zahnstangenantrieb verwendet werden. Die Bremszangen können auch aus einem geschichteten Blechpaket vorzugsweise einem Federstahlpaket bestehen.

## Patentansprüche

1. Zangenbremse (100) für eine Aufzugsanlage mit mindestens einer Bremszange (10), wobei die Bremszange (10) zumindest einen Bremsbelag (20) und einen Bremsarm (30) sowie einen Angelpunkt (11) aufweist, wobei die Bremszange (10) zumindest in eine Bereitschaftsposition und in eine Bremsposition schwenkbar ist, **dadurch gekennzeichnet, dass** der Bremsarm (30) federnd, vorzugsweise zumindest teilweise als Blattfeder, ausgeführt ist.

2. Zangenbremse (100) nach Anspruch 1, **dadurch gekennzeichnet, dass** die Bremszange (10) mit einem Bremsgehäuse (102) in Wirkverbindung ist und die Anpresskraft durch mechanische Mittel, insbesondere Stellschrauben (13), welche sich an einem dem Bremsbelag (20) abgewandten Ende der Bremszange (10) befinden, einstellbar ist, wobei vorzugsweise der Grad der Verformung des Bremsarmes (30) einstellbar ist, vorzugsweise durch Einstellen eines Lüftspaltes (S).

3. Zangenbremse (100) nach einem der Ansprüche 1 oder 2, wobei die Bremszange (10) mittels Kniehebel (40) aus einer Bereitschaftsposition in eine Bremsposition bringbar ist und wobei der Kniehebel (40) in der Bremsposition eine Stellung hinter seinem Totpunkt aufweist wobei diese Stellung durch einen Anschlag (51) definiert ist.

4. Zangenbremse (100) nach Anspruch 3, **dadurch gekennzeichnet, dass** der Kniehebel (40) einen Kraftangriffspunkt (42) aufweist, der mit einem Kraftspeicher (50), insbesondere einem Federpaket (52), in Wirkverbindung ist, wobei die Stellung des Kniehebels (40) in der Bremsposition durch den Kraftspeicher (50) und den Anschlag (51) definiert ist.

5. Zangenbremse (100) nach Anspruch 3 oder 4, **dadurch gekennzeichnet, dass** der Kraftspeicher (50) einen Hubkolben und einen Anschlag (51) aufweist, wobei der Anschlag (51) den Weg des Hubkolbens begrenzt und der Kraftspeicher (50) insbesondere einen Anschlagpuffer (53) aufweist.

6. Zangenbremse (100) nach einem der Ansprüche 3 bis 5, **dadurch gekennzeichnet, dass** die Zangenbremse zwei Bremszangen (10) beinhaltet und jede Bremszange (10) einen separaten Kniehebel (40) aufweist und diese Kniehebel (40) miteinander verbunden sind.

7. Zangenbremse (100) nach einem der Ansprüche 1 bis 6, **dadurch gekennzeichnet, dass** die Zangenbremse (100) über eine Betätigungsmechanik (60) in der Bereitschaftsposition haltbar ist und durch Auslösen der Betätigungsmechanik (60) die Zangenbremse (100) aus der Bereitschaftsposition in die Bremsposition bringbar ist.

8. Zangenbremse (100) nach einem der Ansprüche 1 bis 7, mit einer Betätigungsmechanik (60), wobei die Betätigungsmechanik (60) einen Betätigungshebel (61) aufweist, der einen ersten Basispunkt (62) und einen ersten Steuerpunkt (63) und einen dazwischen liegenden ersten Kraftabgriffspunkt (64) zum Betätigen der Kniehebel (40) aufweist, wobei der Betätigungshebel (61) mit seinem ersten Basispunkt (64) in Wirkverbindung mit einem Bremsgehäuse (102) ist und wobei der Betätigungshebel (61) mit seinem ersten Kraftabgriffspunkt (64) in Wirkverbindung mit dem Kraftspeicher (50) ist.

9. Zangenbremse (100) nach Anspruch 8, **dadurch gekennzeichnet, dass** der Betätigungshebel (61) an seinem ersten Basispunkt (64) mit einem Ausgleichs-Zughebel (71) mit dem Bremsgehäuse (102) verbunden ist oder dass der Betätigungshebel (61) an seinem ersten Kraftabgriffspunkt (64) mit einem Ausgleichs-Zughebel (71) mit dem Kraftspeicher (50) verbunden ist.

10. Zangenbremse (100) nach einem der Ansprüche 8 oder 9, **dadurch gekennzeichnet, dass** der erste Basispunkt (62), der erste Kraftabgriffspunkt (64) und der erste Steuerpunkt (63) derart am Betätigungshebel (61) angeordnet sind, dass zwischen dem ersten Kraftabgriffspunkt (64) und dem ersten Steuerungspunkt (63) ein Streckenverhältnis von mindestens 1:2 und bevorzugt von mindestens 1:3 herrscht.

11. Zangenbremse (100) nach einem der Ansprüche 8 bis 10, umfassend einen Steuerungshebel (81), der einen zweiten Basispunkt (82) und einen zweiten Steuerpunkt (83) und einen dazwischen liegenden zweiten Kraftabgriffspunkt (84) aufweist, wobei der Steuerungshebel (81) mit seinem zweiten Kraftabgriffspunkt (84) mit dem ersten Steuerungspunkt (63) des Betätigungshebels (61) in Wirkverbindung ist und wobei der Steuerungshebel (81) mit seinem zweiten Basispunkt (82) mit dem Bremsgehäuse (102) schwenkbar verbunden ist.

12. Zangenbremse (100) nach Anspruch 11 **dadurch gekennzeichnet, dass** der Steuerungshebel (81) im Bereich seines zweiten Steuerungspunktes (83) in Wirkverbindung mit einer Betätigungsmechanik (60), insbesondere einem Auslöse- und Rückstellmechanismus (90) ist, wobei der Auslösemechanismus (91) vorzugsweise elektromagnetisch betätigbar ist und/oder der Rückstellmechanismus (92) vorzugsweise motorisch betreibbar ist.

13. Zangenbremse (100) nach einem der Ansprüche 11 oder 12, **dadurch gekennzeichnet, dass** der Steuerungshebel (81) derart gestaltet ist, dass der zweite Basispunkt (82), der zweite Kraftabgriffspunkt (84) und der zweite Steuerpunkt (83) derart angeordnet sind, dass zwischen dem zweiten Kraftabgriffspunkt (84) und dem zweiten Steuerungspunkt (83) ein Streckenverhältnis von mindestens 1:2 und bevorzugt von mindestens 1:3 und besonders bevorzugt von mindestens 1:4 herrscht.

14. Zangenbremse (100) nach einem der Ansprüche 11 bis 13, **dadurch gekennzeichnet, dass** der Steuerungshebel (81) und der Betätigungshebel (61) in zueinander geneigten Ebenen angeordnet sind, wobei der Winkel zwischen den Ebenen grösser oder gleich 30° ist, bevorzugt grösser oder gleich 45° ist und besonders bevorzugt 90° ist.

15. Aufzugsanlage mit zumindest einer an einer Aufzugskabine angeordneter Zangenbremse (100) nach einem der Ansprüche 1 bis 14.

16. Verfahren zum Aufbringen einer Anpresskraft in einer Zangenbremse (100), bevorzugt nach einem der Ansprüche 1 bis 7, wobei ein Bremsarm (30) aus einer Bereitschaftsposition in eine Bremsposition gebracht wird und zum Aufbringen der Anpresskraft der Bremsarm (30) bis zu 10%, bevorzugt bis zu 7.5% und besonders bevorzugt bis zu 5% seiner Länge quer zu seiner Länge verformt wird, und der Bremsarm (30) zum Aufbringen der Anpresskraft der Bremsarm (30) mindestens um 2% seiner Länge quer zu seiner Länge verformt wird.

## Claims

1. Caliper brake (100) for an elevator system with at least one brake caliper (10), wherein the brake caliper (10) has at last one brake pad (20) and one brake arm (30) and one fulcrum (11), wherein the brake caliper (10) can be swiveled at least into a ready position and into a braking position, **characterized in that** the brake arm (30) is embodied elastically, preferably at least partly as a leaf spring.

2. Caliper brake (100) according to Claim 1, **characterized in that** the brake caliper (10) is in mechanical engagement with a brake housing (102) and the press-on force is adjustable by mechanical means, in particular adjusting screws (13), which are situated at an end of the brake caliper (10) that faces away from the brake pad (20), wherein preferably the degree of deformation of the brake arm (30) is adjustable, preferably by adjustment of an air gap (S).

3. Caliper brake (100) according to one of claims 1 or 2, wherein the brake caliper (10), by means of toggle lever (40), can be brought out of a ready position into a braking position, and wherein, in the braking position, the toggle lever (40) is in a position beyond its dead point, wherein this position is defined by a stop (51).

4. Caliper brake (100) according to Claim 3, **characterized in that** the toggle lever (40) has a force-input point (42), which is mechanically engaged with a force accumulator (50), in particular a spring assembly (52), wherein, in the braking position, the position of the toggle lever (40) is defined by the force accumulator (50) and the stop (51).

5. Caliper brake (100) according to Claim 3 or 4, **characterized in that** the force accumulator (50) has a piston and a stop (51), wherein the stop (51) limits the stroke of the piston and the force accumulator (50) has, in particular, a stop buffer (53).

6. Caliper brake (100) according to one of claims 3 to 5, **characterized in that** the caliper brake contains two brake calipers (10), and each brake caliper (10) has a separate toggle lever (40), and these toggle levers (40) are mutually connected.

7. Caliper brake (100) according to one of claims 1 to 6, **characterized in that**, through an actuating mechanism (60), the caliper brake (100) can be held in the ready position and, through triggering of the actuating mechanism (60), the caliper brake (100) can be brought out of the ready position into the braking position.

8. Caliper brake (100) according to one of claims 1 to 7, with an actuating mechanism (60), wherein the actuating mechanism (60) has an actuating lever (61), which has a first base point (62) and a first control point (63) and, situated between these, a first force-output point (64) for actuating the toggle lever (40), wherein, with its first base point (64), the actuating lever (61) is in mechanical engagement with a brake housing (102), and wherein, with its first force-output point (64), the actuating lever (61) is in mechanical engagement with the force accumulator (50).

9. Caliper brake (100) according to Claim 8, **characterized in that**, at its first base point (64), the actuating lever (61) is connected by a compensating tension lever (71) with the brake housing (102), or that, at its first force-output point (64), the actuating lever (61), with a compensating-tension lever (71), is connected with the force accumulator (50).

10. Caliper brake (100) according to one of claims 8 or 9, **characterized in that** the first base point (62), the first force-output point (64), and the first control point (63) are arranged on the actuating lever (61) in such manner that, between the first force-output point (64) and the first control point (63), a ratio of lengths of at least 1:2, and preferably of at least 1:3, prevails.

11. Caliper brake (100) according to one of claims 8 to 10, comprising a control lever (81), which has a second base point (82) and a second control point (83) and, situated in between, a second force-output point (84), wherein the control lever (81), with its second force-output point (84), is in mechanical engagement with the first control point (63) of the actuating lever (61), and wherein, with its second base point (82), the control lever (81) is swivelably connected with the brake housing (102).

12. Caliper brake (100) according to Claim 11, **characterized in that**, in the area of its second control point (83), the control lever (81) is in mechanical engagement with an actuating mechanism (60), in particular a triggering and resetting mechanism (90), wherein the triggering mechanism (91) is preferably electromagnetically actuatable and/or operation of the resetting mechanism (92) is preferably motorized.

13. Caliper brake (100) according to one of claims 11 or 12, **characterized in that** the control lever (81) is embodied in such manner that the second base point (82), the second force-output point (84), and the second control point (83) are arranged in such manner that, between the second force-output point (84) and the second control point (83), a ratio of lengths of at least 1:2, and preferably of at least 1:3, and particularly preferably of at least 1:4, prevails.

14. Caliper brake (100) according to one of claims 11 to 13, **characterized in that** the control lever (81) and the actuating lever (61) are arranged in mutually inclined planes, wherein the angle between the planes is greater than or equal to 30°, preferably greater than or equal to 45°, and particularly preferably 90°.

15. Elevator system with at least one caliper brake (100) arranged on an elevator car according to one of claims 1 to 14.

16. Method for generating a press-on force in a caliper brake (100), preferably according to one of claims 1 to 7, wherein a brake arm (30) is brought from a ready position into a braking position and, for the purpose of generating the press-on force of the brake arm (30), is deformed by up to 10%, preferably up to 7.5%, and particularly preferably up to 5% of its length perpendicular to its length, and, for the purpose of generating the press-on force, the brake arm (30) is deformed by at least 2% of its length perpendicular to its length.

## Revendications

1. Frein à mâchoires (100) pour une installation d'ascenseur avec au moins une mâchoire de frein (10), la mâchoire de frein (10) comportant au moins une garniture de frein (20) et un levier de frein (30) ainsi qu'un pivot (11), la mâchoire de frein (10) étant apte à pivoter au moins jusqu'à une position d'attente et à une position de freinage, **caractérisé en ce que** le levier de frein (30) est monté à ressort, de préférence au moins en partie sous la forme d'un ressort à lame.

2. Frein à mâchoires (100) selon la revendication 1, **caractérisé en ce que** la mâchoire de frein (10) est en relation fonctionnelle avec un carter de frein (102), et la force de pression est apte à être réglée à l'aide de moyens mécaniques, en particulier de vis de réglage (13) qui se trouvent sur une extrémité de la mâchoire de frein (10) opposée à la garniture de frein (20), le degré de déformation du levier de frein (30) étant de préférence réglable, de préférence grâce à un réglage d'un jeu (S).

3. Frein à mâchoires (100) selon l'une des revendications 1 ou 2, la mâchoire de frein (10) étant apte à être amenée d'une position d'attente à une position de freinage à l'aide d'une genouillère (40), et la genouillère (40) présentant dans la position de freinage une position derrière son point mort, cette positon étant définie par une butée (51).

4. Frein à mâchoires (100) selon la revendication 3, **caractérisé en ce que** la genouillère (40) présente un point d'application de force (42) qui est en relation fonctionnelle avec un accumulateur d'énergie (50), en particulier un bloc-ressort (52), la position de la genouillère (40) dans la position de freinage étant définie par l'accumulateur d'énergie (50) et par la butée (51).

5. Frein à mâchoires (100) selon la revendication 3 ou 4, **caractérisé en ce que** l'accumulateur d'énergie (50) comporte un piston alternatif et une butée (51), la butée (51) limitant la course du piston alternatif, et l'accumulateur d'énergie (50) comportant en particulier un tampon de butée (53).

6. Frein à mâchoires (100) selon l'une des revendications 3 à 5, **caractérisé en ce que** le frein à mâchoires contient deux mâchoires de frein (10), et chaque mâchoire de frein (10) comporte une genouillère (40) séparée, et ces genouillères (40) sont reliées entre elles.

7. Frein à mâchoires (100) selon l'une des revendications 1 à 6, **caractérisé en ce que** le frein à mâchoires (100) est apte à être maintenu dans la position d'attente par l'intermédiaire d'un mécanisme d'actionnement (60), et grâce au déclenchement de ce mécanisme d'actionnement (60) le frein à mâchoires (100) est apte à être amené de la position d'attente à la position de freinage.

8. Frein à mâchoires (100) selon l'une des revendications 1 à 7, avec un mécanisme d'actionnement (60), le mécanisme d'actionnement (60) comportant un levier d'actionnement (61) qui comporte un premier point de base (62) et un premier point de commande (63) et, entre les deux, un premier point de prise de force (64) pour actionner les genouillères (40), le levier d'actionnement (61) avec son premier point de base (64) étant en relation fonctionnelle avec un carter de frein (102), et le levier d'actionnement (61) avec son premier point de prise de force (64) étant en relation fonctionnelle avec un accumulateur d'énergie (50).

9. Frein à mâchoires (100) selon la revendication 8, **caractérisé en ce que** le levier d'actionnement (61) est relié au niveau de son premier point de base (64) à un levier de traction d'équilibrage (71) avec le carter de frein (102) ou **en ce que** le levier d'actionnement (61) est relié au niveau de son premier point de prise de force (64) à un levier de traction d'équilibrage (71) avec l'accumulateur d'énergie (50).

10. Frein à mâchoires (100) selon l'une des revendications 8 ou 9, **caractérisé en ce que** le premier point de base (62), le premier point de prise de force (64) et le premier point de commande (63) sont disposés sur le levier d'actionnement (61) de telle sorte qu'il y ait entre le premier point de prise de force (64) et le premier point de commande (63) un rapport d'au moins 1:2 et de préférence d'au moins 1:3.

11. Frein à mâchoires (100) selon l'une des revendications 8 à 10, comprenant un levier de commande (81) qui comporte un second point de base (82) et un second point de commande (83) et, entre les deux, un second point de prise de force (84), le levier de commande (81) avec son second point de base (84) étant en relation fonctionnelle avec le premier point de commande (63) du levier d'actionnement (61), et le levier de commande (81) avec son second point de base (82) étant relié pivotant au carter de frein (102).

12. Frein à mâchoires (100) selon la revendication 11, **caractérisé en ce que** le levier de commande (81), dans la zone de son second point de commande (83), est en relation fonctionnelle avec un mécanisme d'actionnement (60), en particulier un mécanisme de déclenchement et de rappel (90), le mécanisme de déclenchement (91) étant apte à être actionné de préférence par voie électromagnétique et/ou le mécanisme de rappel (92) étant apte à fonctionner de préférence par moteur.

13. Frein à mâchoires (100) selon l'une des revendications 11 ou 12, **caractérisé en ce que** le levier de commande (81) est conçu de telle sorte que le second point de base (82), le second point de prise de force (84) et le second point de commande (83) soient disposés pour qu'il y ait entre le second point de prise de force (84) et le second point de commande (83) un rapport d'au moins 1:2 et de préférence d'au moins 1:3 et plus spécialement d'au moins 1:4.

14. Frein à mâchoires (100) selon l'une des revendications 11 à 13, **caractérisé en ce que** le levier de commande (81) et le levier d'actionnement (61) sont disposés dans des plans inclinés l'un par rapport à l'autre, l'angle entre les plans étant supérieur ou égal à 30°, de préférence supérieur ou égal à 45°, et plus spécialement de 90°.

15. Installation d'ascenseur avec au moins un frein à mâchoires (100) selon l'une des revendications 1 à 14 disposé sur une cabine d'ascenseur.

16. Procédé pour appliquer une force de pression dans un frein à mâchoires (100) de préférence selon l'une des revendications 1 à 7, le levier de frein (30) étant amené d'une position d'attente à une position de frein, et pour l'application de la force de pression le levier de frein (30) étant déformé, transversalement par rapport à sa longueur, d'une valeur allant jusqu'à 10 %, de préférence jusqu'à 7,5 % et plus spécialement jusqu'à 5 % de sa longueur, et pour l'application de la force de pression le levier de frein (30) étant déformé, transversalement par rapport à sa longueur, d'une valeur de 2 % de sa longueur .
